# EUROPÄISCHE PATENTANMELDUNG

(11) **EP 0 718 907 A1**
(43) Veröffentlichungstag der Anmeldung: **26.06.1996**
(21) Anmeldenummer: 95119904.1
(22) Anmeldetag: 16.12.1995
(51) Int. Cl.: H01Q 1/02

(54) **Phasengesteuerte Antenne und Verfahren zu deren Herstellung**

(30) Priorität: 23.12.1994 DE 4446189
(71) Anmelder: Daimler-Benz Aerospace Aktiengesellschaft, D-81663 München (DE)
(72) Erfinder: Dreher, Helmut, Dipl.-Ing., D-89079 Ulm (DE); Feldle, Heinz-Peter, Dr.-Ing., D-89250 Senden (DE); Schmucker, Erwin, D-89601 Schelklingen (DE)
(74) Vertreter: Fröhling, Werner Otto, Dr.

(57) **Zusammenfassung**

Beschrieben wird ein Aufbau zur einfachen Montage bzw. Demontage von Makro- oder T/R-Modulen in den Frontend-Rahmen aktiver Antennengruppen. Durch Anziehen bzw. Lösen von nur einer Inbusschraube ist das Einbringen bzw. Herausnehmen von einzelnen Makro- oder T/R-Modulen einfach möglich. HF- und Logiksignale sowie Stromversorgung werden über Steckverbindungen übetragen. Ein guter thermischer Kontakt vom Modul zur Kühlvorrichtung ist gegeben, wobei ein konstanstanter Anpreßdruck auch bei thermischer Ausdehnung der einzelnen Komponenten des Frontends sichergestellt ist.

## Beschreibung

Die Erfindung geht aus von einer phasengesteuerten Antenne nach dem Oberbegriff des Patentanspruches 1 und einem Verfahren zu deren Herstellung nach dem Oberbegriff des Patentanspruches 5.

Die Erfindung betrifft insbesondere eine phasengesteuerte Antenne für eine Radaranlage, wobei eine Vielzahl von Strahlerelementen, z.B. Dipol-Strahler, matrixförmig in einer Ebene angeordnet sind, beispielsweise in rechtwinklig zueinander angeordneten Reihen und Spalten. Dabei ist es vorteilhaft, wenn sowohl die Reihen als auch die Spalten denselben Abstand besitzen. Auch Anordnungen von Strahlerelementen in einem dreieckförmigem Raster werden angewendet. Mit einer solchen Anordnung von Strahlerelementen kann eine Vielzahl von Sende- und/oder Empfangs-Richtdiagrammen hergestellt werden. Dazu ist es erforderlich, zwischen den jedem Strahlerelement zuzuordnenden Sende- und/oder Empfangssignalen eine möglichst genau bestimmbare Amplituden- und/oder Phasenbeziehung herzustellen. Diese sollte möglichst schnell änderbar sein, so daß eine Vielzahl von Betriebsarten, beispielsweise ein elektronisch durchgeführter Schwenkvorgang und/oder eine Formung des Richtdiagramms der Antenne, durchführbar sind. Zur Ausführung solcher Betriebsarten ist es zweckmäßig, an jedes Sende- und/oder Empfangs-Strahlerelement einen eigenen Sende- und/oder Empfangs-Modul (T/R-Modul) unmittelbar anzuschließen. Jeder T/R-Modul enthält dabei alle in der Radartechnik üblichen Sende- und/oder Empfangs-Baugruppen, beispielsweise Sende- sowie Empfangsverstärker, Sende/Empfangsumschalter sowie Phasen- sowie Amplitudensteller. Die sich fortlaufend entwickelnde Elektronik ermöglicht es, diese Baugruppen immer mehr zu verkleinern und für immer größer werdende Sende- und/oder Empfangsfrequenzen, beispielsweise den GHz-Bereich, auszulegen. Für spezielle Anwendungen ist es beispielsweise möglich, jedem T/R-Modul lediglich ein analoges LO-Signal (Local-Oscillator), das von einem einzigen (gemeinsamen) LO-Generator erzeugt wird, zuzuleiten. Alle anderen in der Radartechnik benötigten Signale, z.B. ZF-Signale sowie Steuer- und/oder Schaltsignale, sind den T/R-Modulen in digitaler Form zuführbar, beispielsweise über einen sogenannten digitalen Bus.

Eine solche Gesamtanordnung, die auch als aktives Frontend bezeichnet wird, von T/R-Modulen und Strahlerelementen hat insbesondere den Vorteil, daß eine mit dem Frontend gekoppelte Steuer- und/oder Auswerteeinrichtung weitgehendst ebenfalls mittels digitaler Baugruppen aufgebaut werden kann und daß zwischen dem Frontend sowie der Steuer- und/oder Auswerteeinheit lediglich wenige analoge sowie digitale Verbindungsleitungen erforderlich sind.

Ein solches Frontend hat insbesondere den Nachteil, daß in jedem T/R-Modul, bedingt durch den geringen Wirkungsgrad der T/R-Module, insbesondere bei hoher Sendeleistung, eine hohe Verlustleistung (Wärme) entsteht, die abgeführt werden muß. Diese erfordert ein Kühlsystem, das einen Raumbedarf hat und dadurch den minimal erreichbaren Abstand zwischen den Strahlerelementen (T/R-Modulen) mitbestimmt.

Der Erfindung liegt daher die Aufgabe zugrunde, eine gattungsgemäße Antenne anzugeben, welche bei einem geringen (Raster-)Abstand der T/R-Module eine hohe Verlustleistung ermöglicht, welche wartungsfreundlich ist und welche kostengünstig herstellbar ist.

Der Erfindung liegt außerdem die Aufgabe zugrunde, ein Verfahren zur Herstellung einer solchen Antenne anzugeben.

Diese Aufgabe wird gelöst durch die in den kennzeichnenden Teilen der Patentansprüche 1 und 5 angegebenen Merkmale. Vorteilhafte Ausgestaltungen und/oder Weiterbildungen sind den weiteren Ansprüchen entnehmbar.

Ein erster Vorteil der Erfindung besteht darin, daß mehrere T/R-Module elektrisch und mechanisch zu einem Makromodul zusammengefaßt werden können und dieser Makromodul in einem Makrogehäuse angeordnet werden kann.

Ein zweiter Vorteil besteht darin, daß jedes Makrogehäuse lediglich mittels einer einzigen Befestigungsschraube an einem Rahmen befestigt wird, welcher eine Vielzahl von Makrogehäusen, entsprechend der erforderlichen Antennenkonfiguration, aufnehmen kann. Dadurch ist ein kostengünstiges Auswechseln eines Makrogehäuses möglich.

Ein dritter Vorteil besteht darin, daß nach dem Befestigen alle Makrogehäuse an luft- oder flüssigkeitsgekühlten Kühlkörpern anliegen, welche einen effektiven Transport der entstehenden Verlustleistung ermöglichen.

Ein vierter Vorteil besteht darin, daß während des Auswechselns eines Makrogehäuses keine Unterbrechung des Kühlkreislaufes erforderlich ist.

Ein fünfter Vorteil besteht darin, daß bei einem Makrogehäuse der mechanische sowie der elektrische Aufbau weitgehend unabhängig voneinander sind, so daß insbesondere eine effektive Führung elektrischer Leiterbahnen möglich wird.

Ein sechster Vorteil besteht darin, daß während der Herstellung eines Frontends sehr kostengünstige Prüfungen einzelner Bauelemente und/oder Baugruppen durchführbar sind, so daß mögliche Fehler frühzeitig erkannt und beseitigt werden können. Dabei können Daten, welche die Unterschiede zwischen den individuellen Eigenschaften des betrachten T/R-Moduls zu einem Referenz- oder Ideal-T/R-Modul beschreiben, in einem modulinternen Speicher abgelegt werden. Somit ist ein Austausch von T/R-Modulen in dem HF-Frontend eines Radarsystems möglich, ohne daß andere Baugruppen bezüglich der individuellen Eigenschaften des jeweiligen Moduls verändert werden müssen.

Weitere Vorteile ergeben sich aus der folgenden Beschreibung eines Ausführungsbeispieles. Dieses wird anhand schematisch dargestellter Figuren näher erläutert.

### Es zeigen

FIG. 1 eine Aufsicht auf ein geöffnetes Makrogehäuse.
FIG. 2A, FIG. 2B eine Aufsicht sowie einen Schnitt von einem Aufnahmerahmen zur Aufnahme von Makrogehäusen.
FIG. 3 einen Schnitt durch zwei befestigte Makrogehäuse.

Dabei sind FIG. 1 und FIG. 3 maßstäblich dargestellt, in dem Sinne, daß die Größenverhältnisse entnehmbar sind.

Das im folgenden beschriebene Ausführungsbeispiel bezieht sich auf eine phasengesteuerte Antenne (aktives Frontend), bei welcher eine Vielzahl von Sende- und/oder Empfangsstrahlerelementen, z.B. Dipol-Strahler, in einer Ebene angeordnet sind, beispielsweise in Form einer ebenen rechtwinkligen Matrix mit einem Rastermaß (Abstand der Zeilen sowie Spalten) von ungefähr 13,6 mm. Diese Ebene, die im folgenden auch Antennenebene genannt wird, besitzt eine Flächennormale FN, welche in den Figuren als Pfeil dargestellt ist. Dabei zeigt die Spitze des Pfeiles in die Richtung "oben" (Kopfteil der Zeichenebene). Unterhalb der Antennenebene befinden sich T/R-Module, wobei jedem Sende- und/oder Empfangsstrahlerelement ein T/R-Modul zugeordnet ist. Das heißt, die T/R-Module sind ebenfalls in dem Rastermaß der Strahlerelemente angeordnet. In einer zu der Antennenebene parallelen Ebene besitzen die T/R-Module daher ebenfalls das exemplarisch gewählte Rastermaß von ungefähr 13,6 mm. Es werden nun beispielsweise vier solcher nebeneinanderliegender T/R-Module zu einem Makromodul zusammengefaßt. Letzterer wird in einem Makrogehäuse angeordnet.

FIG. 1 zeigt eine Draufsicht auf ein geöffnetes Makrogehäuse MG. Dieses ist in der Draufsicht rechteckig, wobei an beiden Schmalseiten jeweils eine Stecker- und/oder Verbindungsleiste AS, VS vorgesehen ist. Dabei sind an die Stecker- und/oder Verbindungsleiste AS die erwähnten Strahlerelemente der Antennenebene anschließbar. An die gegenüberliegende weitere Stecker- und/oder Verbindungsleiste VS sind die zum Betrieb des Makromoduls erforderlichen Verbindungsleitungen anschließbar, vorzugsweise durch Steckerverbindungen, was nachfolgend noch näher erläutert wird.

In dem Makrogehäuse MG befindet sich eine Trägerplatte TP, deren in FIG. 1 dargestellte sichtbare Oberseite vorteilhafterweise voll nutzbar ist für die Montage elektronischer Bauelemente und/oder Baugruppen. Die Trägerplatte TP hat beispielsweise eine Länge l = 120 mm, eine Breite b = 52 mm, eine Dicke d = 1,5 mm und besteht aus einem Material mit vorgebbaren thermischen Eigenschaften, beispielsweise einer Molybdän-Kupfer-Legierung, die derzeit unter der Bezeichnung Mo30Cu handelsüblich ist. Die Befestigung der Trägerplatte TP an dem Makrogehäuse MG erfolgt mittels Befestigungsschrauben TBS, die von der Unterseite des Makrogehäuses MG geschraubt werden (FIG. 3) und nicht über die Oberseite der Trägerplatte TP hinausragen. Die Oberseite ist daher vorteilhafterweise eine Ebene, die daher vollständig zum Aufbau elektronischer Schaltungen genutzt werden kann, das heißt, in den Schaltungen müssen keine mechanischen Konstruktionsmerkmale, z.B. Durchbrüche, berücksichtigt werden.

In diesem Ausführungsbeispiel sind auf der Oberfläche der Trägerplatte TP die Schaltungen für vier T/R-Module TR1 bis TR4 angebracht, vorzugsweise durch elektrisch leitfähige Klebeverbindungen. Jeder T/R-Modul enthält drei Schaltungsteile. Diese sind vorteilhafterweise zunächst unabhängig voneinander prüf- und/oder abgleichbar und können dann durch Kleb- sowie Bondverbindungen auf der Trägerplatte TP in der dargestellten Weise streifenförmig befestigt werden. Auf der Trägerplatte TP ist außerdem eine allen T/R-Modulen gemeinsame Schaltungsanordnung GS befestigt. Die Art (Layout) der Schaltungen wird nicht näher beschrieben, da sie für das Verständnis dieser Patentanmeldung nicht relevant sind. Alle Schaltungen sind beispielsweise als gedruckte Schaltungen auf derzeit handelsüblichen Keramiksubstraten ausführbar. Auf der Unterseite der Trägerplatte TP ist außerdem eine allen T/R-Modulen gemeinsame Logikschaltung LS, die gestrichelt dargestellt ist, angebracht, beispielsweise ebenfalls durch Kleben.

Es ist ersichtlich, daß eine solche Trägerplatte TP einerseits selbst in kostengünstiger Weise herstellbar ist und andererseits in kostengünstiger Weise mit Schaltungen (Substraten) bestück- und prüfbar ist. Erst dann erfolgt der Einbau in das Makrogehäuse MG, und es werden die erforderlichen Verbindungen, z.B. durch Löten und/oder Bonden, zu Steckverbindungen AS, VS hergestellt.

Die für den Betrieb eines solchen Makromoduls erforderlichen elektrischen und/oder elektromagnetischen Abschirmungen, insbesondere zwischen den T/R-Modulen TR1 bis TR4, sind dadurch herstellbar, daß an dem Gehäusedeckel MD (FIG. 3) entsprechende metallische (Abschirm-)Stege angebracht werden. Diese sind dann bei geschlossenem Gehäusedeckel MD zwischen den T/R-Modulen angeordnet.

FIG. 2A zeigt einen schematisch dargestellten Aufnahmerahmen zur Aufnahme einer Vielzahl, z.B. einiger Hundert, solcher Makromodule entsprechend FIG. 1.

FIG. 2B zeigt einen schematisch dargestellten Schnitt des Aufnahmerahmens entlang der Linie A - A (FIG. 2A).

Gemäß FIG. 2A besteht der Aufnahmerahmen im wesentlichen aus einer vorgebbaren Anzahl parallel zueinander angeordneter Kühlkörper KU, die von einer Kühlflüssigkeit, z.B. Wasser, durchströmt werden können. Die Kühlkörper KU sind an ihren Enden an einem kreisringförmigen Halterahmen HR befestigt und haben einen rechteckförmigen Querschnitt, dessen Maße sich aus FIG. 3 ergeben. Der Halterahmen HR besitzt gemäß FIG. 2B ebenfalls einen rechteckförmigen Querschnitt und dient gleichzeitig als Verteilleitung für die zu- sowie ablaufende Kühlflüssigkeit, die alle Kühlkörper KU beispielsweise in Richtung des Pfeiles F parallel durchströmt. Unterhalb der Kühlkörper KU (bezogen auf die Flächennormale FN) ist gemäß FIG. 2B eine Steckerbuchsen- und Verteilerschaltung VSB angebracht und mittels Streben STR an dem Halterahmen HR befestigt.

Alle Makromodule M, von denen in den FIG. 2A, 2B lediglich zwei Stück dargestellt sind, werden nun entgegen der Richtung der Flächennormalen FN zwischen die Kühlkörper KU eingesetzt und mit den Steckern VS (FIG. 1, 2B) in die Verteilerschaltung VSB gesteckt. Damit werden alle elektrischen Verbindungen sowohl zwischen den Makromodulen M als auch von diesen zu einer nicht dargestellten Steuer- und/oder Auswerteeinheit hergestellt. Denn diese besitzt beispielsweise Leitungsverbindungen LB zu der Verteilerschaltung VSB. Die Makromodule M werden nun mittels einer Spannvorrichtung SP, die anhand der FIG. 3 näher erläutert wird, gegen die Kühlkörper KU gepreßt, so daß zu diesen sowohl eine mechanisch stabile Verbindung als auch ein hervorragender Wärmekontakt entsteht.

FIG. 3 zeigt einen Schnitt durch zwei Makromodule entsprechend FIG. 1. Die Makromodule sind dabei so ausgebildet, daß in einem Bereich BE an der Steckerleiste AS, der Antennenseite die Trägerplatte TP unmittelbar (flächig) an dem Makrogehäuse MG anliegt. Dadurch ist in diesem Flächenbereich ein besonders guter elektrischer sowie wärmeleitender Kontakt zwischen Trägerplatte TP und Makrogehäuse MG vorhanden. Dieser Kontakt kann noch durch den Einsatz einer Wärmeleitpaste verbessert werden. In diesem Bereich BE sind diejenigen elektrischen Bauelemente, z.B. Leistungsverstärker PA, angeordnet, welche eine große Verlustleistung erzeugen. In diesem Bereich BE ist die dem Kühlkörper KU zugewandte Seite des Makrogehäuses MG so ausgebildet, daß ein guter Wärmekontakt entsteht, das heißt, es ist eine gute formschlüssige Verbindung vorhanden, welche durch eine optionale Anwendung einer Wärmeleitpaste (Wärmeleitmittel) noch erhöht werden kann. Dieser Wärmekontakt ist in einem weiten, vorgebbaren Temperaturbereich, z.B. von - 50°C bis + 50°C, im wesentlichen konstant. Dieses wird durch eine federnd ausgeführte Spannvorrichtung SP (FIG. 2A, 2B) erreicht. Diese besteht aus einem ersten Spannelement SPE1, einem zweiten Spannelement SPE2, einer Spannschraube SPS, einer Spannfeder SPF sowie einem an die Spannelemente SPE1, SPE2 angepaßten Bereich (Abschrägung) des Gehäusedeckels MD. Die Spannelemente SPE1, SPE2 haben beispielsweise einen Querschnitt von ungefähr 6 mm x 6 mm und in der dargestellten Weise an den einander zugewandten Kanten jeweils eine Abschrägung (Fase), z.B. von 45°. Dieselben Abschrägungen (Fasen) sind an dem Gehäusedeckel MD vorhanden. Wird nun die Spannschraube SPS, beispielsweise eine sogenannte Inbus-Schraube, festgezogen, vorzugsweise mittels eines Drehmomentenschlüssels, so werden die Gehäusedeckel MD und damit die Makrogehäuse MG auseinandergedrückt, senkrecht zu der Flächennormalen FN, aber in der Zeichenebene, und damit gegen die Kühlkörper KU gepreßt. Die eingestellte Anpreßkraft ist aufgrund der Spannfeder SPF im wesentlichen unabhängig von Temperaturschwankungen. Ein an sich mögliches störendes Durchbiegen der Gehäusedeckel MD wird vermieden durch die bereits erwähnten Abschirmstege, die sich auf dem Makrogehäuse MG abstützen und damit eine mechanische Stabilisierung bewirken.

Es ist ersichtlich, daß die beschriebene Spannvorrichtung SP durch den Anpreßvorgang eine gute mechanische dreidimensionale Befestigung (Klemmverbindung) der Makrogehäuse an den Kühlkörpern KU bewirkt. Für besonders hohe mechanische Belastungen (Erschütterungen) kann diese Befestigung verstärkt werden durch an dem Makrogehäuse MG sowie dem Kühlkörper KU angebrachte Erhebungen sowie Vertiefungen, die jeweils formschlüssig ineinandergreifen. Alternativ oder zusätzlich dazu ist es möglich, das Makrogehäuse MG mittels Befestigungsschrauben BF an dem Kühlkörper KU zu befestigen.

Aus FIG. 1 ist ersichtlich, daß die Spannelemente SPE1, SPE2 (sowie die zugehörigen Gegenstände auf dem Gehäusedeckel MD) ungefähr in der Mitte des Makrogehäuses angeordnet und eine Länge (senkrecht zur Zeichenebene der FIG. 3) besitzen, die kleiner gleich der halben Breite (ungefähr b/2) des Makrogehäuses MG ist. Dadurch ist es vorteilhafterweise möglich, alle Makromodule unabhängig voneinander in den Aufnahmerahmen (FIG. 2A, 2B) zu montieren sowie zu demontieren. Dies wird an folgendem Beispiel erläutert. Es wird angenommen, daß gemäß FIG. 2A in allen Reihen zwischen den Kühlkörpern KU eine maximal mögliche Anzahl von Makromodulen M, die sich seitlich berühren, vorhanden sind. Soll nun im Rahmen einer Wartung ein bestimmtes Makromodul ausgewechselt werden, so ist es lediglich erforderlich, die zugehörige Spannschraube SPS (FIG. 3) zu lösen und diese einschließlich der Spannelemente SPE1, SPE2 entlang den Kühlkörpern zu verschieben (um die Länge der Spannelemente). Anschließend können Spannelemente SPE1, SPE2, Spannschraube SPS sowie Spannfeder SPF als ganze Einheit in Richtung der Flächennormalen FN entfernt werden. Dadurch sind zwei Makromodule entfernbar. Insbesondere entsprechend FIG. 3 ist nun die Dimensionierung aller mechanischen Bauteile so gewählt, daß ein bestimmter Makromodul, beispielsweise der in FIG. 3 links dargestellt, in Richtung der Flächennormalen FN aus dem Aufnahmerahmen entfernt werden kann. Das Einsetzen eines Austausch-Makromoduls erfolgt dann in umgekehrter Reihenfolge.

Dadurch ist es beispielsweise möglich, ein im Einsatz (Betrieb) befindliches aktives Frontend, das eine sogenannte BITE-Einrichtung (Build In Test Equipment) besitzt, kurzfristig zu reparieren. Ein Verfrachten des Frontends in eine spezielle Wartungswerkstatt ist nicht erforderlich. Denn durch die BITE-Einrichtung kann ein defektes Makromodul festgestellt werden. Dieses kann, nach Entfernen des zugehörigen Strahlerelementes, in der beschriebenen Weise ausgetauscht werden. Dieser Austausch ist vorteilhafterweise möglich, ohne daß Kühlflüssigkeit aus den Kühlkörpern entfernt und anschließend wieder nachgefüllt werden muß. Eine Entlüftung des Kühlsystems ist daher nicht erforderlich.

Die Erfindung ist nicht auf die beschriebenen Beispiele beschränkt, sondern sinngemäß auf weitere anwendbar. So ist es beispielsweise möglich, mehr als vier T/R-Module in einen gemeinsamen Modulgehäuse anzuordnen oder alternativ jeden T/R-Modul einzeln in einem Gehäuse anzubringen. Weiterhin können in dem Aufnahmerahmen Makromodule mit unterschiedlichen Anzahlen von T/R-Modulen verwendet werden. Dadurch ist es möglich, die in FIG. 2A dargestellte Kreisform weitgehendst durch T/R-Module sowie Strahlerelemente anzunähern. Daraus ergibt sich außerdem, daß auch andere Antennenformen, z.B. Ellipsen- oder Rechteckformen, realisierbar sind.

Weiterhin ist es nicht erforderlich, daß die den Strahlerelementen zugewandte Oberfläche der Kühlkörper KU eine Ebene bildet (Gerade in FIG. 2B). Vielmehr ist es auch möglich, die Oberfläche gebogen, z.B. konkav zu gestalten. Dadurch kann allein durch den mechanischen Aufbau ein bestimmtes Richtdiagramm erzeugt werden.

## Patentansprüche

1. Phasengesteuerte Antenne, zumindest bestehend aus
- einer Antennenfläche, in der mehrere Sende-/Empfangsstrahlerelemente matrixförmig angeordnet sind,
- zu jedem sende-/Empfangsstrahlerelement ein zugehöriger T/R-Modul vorhanden ist
und
- die T/R-Module bezüglich der Flächennormalen der Anttennenfläche unterhalb dieser angeordnet sind,
dadurch gekennzeichnet,
- daß ein Aufnahmerahmen vorhanden ist zur Befestigung mehrerer T/R-Module (M),
- daß der Aufnahmerahmen mindestens zwei reihenförmig angeordnete Kühlkörper (KU) enthält,
- daß die Kühlkörper (KU) an ihren Enden Zu- sowie Abflußanschlüsse für ein Kühlmedium besitzen,
- daß zumindest an den Zuflußanschlüssen eine gemeinsame Zuleitung (HR) zur Zufuhr des Kühlmediums angeschlossen ist,
- daß unterhalb der Kühlkörper (KU) eine Verteilerschaltung (VSB) angeordnet ist, welche elektrische Steckverbindungen besitzt zur elektrischen Ankopplung der Module (M)
und
- daß eine Spannvorrichtung (SP) vorhanden ist zum Andrücken von mindestens zwei Modulen (M), die sich in einer durch zwei Kühlkörpern (KU) gebildeten Reihe befinden, an die zugehörigen Kühlkörpern (KU).

2. Phasengesteuerte Antenne nach Anspruch 1, dadurch gekennzeichnet, daß die Spannvorrichtung (SP) zumindest aus zwei stabförmigen Spannelementen (SPE1, SPE2) besteht, die mittels einer Spannschraube (SPS) sowie einer Spannfeder (SPF) federnd gegeneinander spannbar sind.

3. Phasengesteuerte Antenne nach Anspruch 1 oder Anspruch 2, dadurch gekennzeichnet, daß die Spannelemente (SPE1, SPE2) eine Länge kleiner gleich der halben Breite eines Modulgehäuses (MG) besitzen.

4. Phasengesteuerte Antenne nach einem der vorhergehenden Ansprüche, dadurch gekennzeichnet,
- daß mehrere T/R-Module (TR1 bis TR4) in einem Makrogehäuse (MG) auf einer im wesentlichen ebenen Trägerplatte (TP) angeordnet sind,
- daß die Trägerplatte (TP) durch Befestigungsschrauben (TBS) an dem Makrogehäuse (MG) befestigt ist,
- daß für das Makrogehäuse (MG) ein Gehäusedeckel (MD) vorhanden ist,
- daß an dem Gehäusedeckel (MD) mindestens ein Abschirmsteg angebracht ist zur elektrischen und/oder elektromagnetischen Abschirmung der auf der Trägerplatte (TP) angeordneten elektrischen Bauelemente und/oder Baugruppen
und
- daß auf der dem Abschirm-Steg abgewandten Seite des Gehäusedeckels (MD) eine Verdickung mit Abschrägungen (AB), welche die Spannvorrichtung (SP) ergänzen, vorhanden ist.

5. Verfahren zur Herstellung einer phasengesteuerten Antenne nach einem der vorhergehenden Ansprüche, dadurch gekennzeichnet,
- daß für T/R-Module erforderliche elektrische Bauelememente auf einer Oberfläche eines für elektronische Schaltungen geeigneten Substrats angebracht werden,
- daß das Substrat mittels einer Klebeverbindung auf einer Trägerplatte (TP befestigtigt wird,
- daß die Trägerplatte (TP) mittels mehrerer Befestigungsschrauben (TBS) unter Beachtung eines vorgebbaren Drehmomentes innerhalb eines Makrogehäuses (MG) befestigt wird und
- daß zwei Makrogehäuse (MG) mittels einer gemeinsamen Spannvorrichtung (SP) an Kühlkörpern (KU) eines Aufnahmerahmens befestigt werden.

6. Verfahren nach Anspruch 5, dadurch gekennzeichnet, daß eine elektrisch leitfähige Klebverbindung gewählt wird.
